# EUROPÄISCHE PATENTANMELDUNG

(11) **EP 4 779 071 A1**
(43) Veröffentlichungstag der Anmeldung: **22.07.2026**
(21) Anmeldenummer: 25152284.3
(22) Anmeldetag: 16.01.2025
(51) Int. Cl.: D06F 17/04, D06F 31/00, D06F 11/00, D06F 95/00

(54) **TROMMELFREIE WASCHMASCHINE ZUM WASCHEN VON TEXTILIEN**

(71) Anmelder: Turmus, Ayhan, 71691 Freiberg (DE)
(72) Erfinder: Turmus, Ayhan, 71691 Freiberg (DE)
(74) Vertreter: Ostertag & Partner Patentanwälte mbB

(57) **Zusammenfassung**

Eine trommelfreie Waschmaschine zum Waschen von Textilien (18, 18a, 18b, 18c) weist eine Detektionseinrichtung (28), die einen Verschmutzungsgrad der Textilien detektiert, und mehrere Waschkammern (40, 40-1 bis 40-6, 40-k-1 bis 40-k-8) auf, deren Betrieb individuell an die zu waschenden Textilien anpassbar ist. Ein Roboter (44, 44-1, 44-2, 44'-1, 44'-2) ordnet die gescannten Textilien überlappungsfrei und ausgebreitet in den Waschkammern an. Eine Zuführeinrichtung (50) bringt eine Waschflüssigkeit (W) auf die in den Waschkammern (40, 40-1 bis 40-6, 40-k-1 bis 40-k-8) ausgebreiteten Textilien (18, 18a, 18b, 18c) auf, wobei mindestens eine Eigenschaft der zugeführten Waschflüssigkeit (W), insbesondere eine Temperatur, eine Menge oder ein Waschmittelgehalt der Waschflüssigkeit, in Abhängigkeit von dem detektierten Verschmutzungsgrad festgelegt ist. Die Waschmaschine benötigt deutlich weniger Wasser, Energie und Waschmittel als herkömmliche Waschmaschinen und ermöglicht eine mechanisch sehr schonende Wäsche, da nur einzelne oder sehr wenige Textilien individuell in den Waschkammern gewaschen werden.

## Beschreibung

### HINTERGRUND DER ERFINDUNG

### 1. Gebiet der Erfindung

Die Erfindung betrifft eine trommelfreie Waschmaschine zum Waschen von Kleidungstücken und anderen Textilien. Mit solchen Waschmaschinen lassen sich häufig auch nichttextile Teile der Bekleidung, z.B. Lederschuhe, waschen.

### 2. Beschreibung des Standes der Technik

Als Waschmaschinen bezeichnet man Haushaltsgeräte, die dazu dienen, Textilien wie Kleidung, Bettwäsche oder Handtücher mit Wasser zu waschen, dem ein Waschmittel zugesetzt wird. Dieser Vorgang unterscheidet sich von der chemischen Reinigung, bei der die Textilien in einer wasserfreien Waschflüssigkeit gereinigt werden.

Bei den üblichen Waschmaschinen beginnt der Waschvorgang mit dem Befüllen einer Trommel, die sich im Inneren des Geräts befindet. Hier werden die verschmutzten Textilien zusammen mit Wasser und Waschmittel vermischt. Nachdem der Benutzer ein passendes Waschprogramm ausgewählt hat, steuert die Waschmaschine den Ablauf automatisch. Zunächst wird Wasser in die Trommel eingelassen, das sich mit dem Waschmittel vermischt. Anschließend beginnt die Trommel, sich zu drehen, wodurch die Kleidung bewegt und das Waschmittel gleichmäßig verteilt wird.

Während des Waschzyklus wechseln sich Wasch- und Spülphasen ab. In den Spülphasen wird das schmutzige Wasser abgepumpt und sauberes Wasser eingelassen, um Waschmittelrückstände zu entfernen. Nach der Spülung erfolgt das Schleudern, bei dem die Trommel mit hoher Geschwindigkeit rotiert, um überschüssiges Wasser aus den Textilien zu pressen. Dieser Prozess verringert die Trocknungszeit erheblich.

Moderne Waschmaschinen arbeiten mit Sensoren, die beispielsweise den Wasserstand, die Beladung und die Temperatur überwachen, um Energie- und Wasserverbrauch zu optimieren. Zusätzliche Funktionen wie Vorwäsche, Kurzprogramme oder ein Schonwaschgang ermöglichen es, verschiedene Arten von Textilien und Verschmutzungsgrade individuell zu behandeln. Nach Abschluss des Waschprogramms können die gewaschenen und entwässerten Textilien aus der Trommel entnommen und getrocknet werden, um die nach dem Schleudern verbleibende Restfeuchte zu entfernen.

Derartige Waschmaschinen mit Waschtrommel bieten viele Vorteile und haben sich deswegen am Markt durchgesetzt. Es gibt jedoch auch einige Nachteile dieser Geräte. Dazu zählt ein relativ hoher Verbrauch an Wasser, Energie und Waschmittel. Dies hängt u.a. damit zusammen, dass sich das eingestellte Waschprogramm stets an den am stärksten verschmutzten Textilien orientieren muss. Außerdem können Textilien durch die mechanische Bewegung in der Trommel mit der Zeit beschädigt oder abgenutzt werden.

### ZUSAMMENFASSUNG DER ERFINDUNG

Aufgabe der Erfindung ist es, eine Waschmaschine bereitzustellen, die weniger Wasser, Energie und Waschmittel als herkömmliche Waschmaschinen benötigt und die Textilien beim Waschen besser schont.

Gelöst wird diese Aufgabe durch eine trommelfreie Waschmaschine zum Waschen von Textilien, die eine Detektionseinrichtung aufweist, die dazu eingerichtet ist, einen Verschmutzungsgrad der Textilien zu detektieren. Die Waschmaschine enthält außerdem mehrere Waschkammern sowie einen Roboter, dazu eingerichtet ist, die gescannten Textilien überlappungsfrei und ausgebreitet in den Waschkammern anzuordnen. Ferner weist die Waschmaschine eine Zuführeinrichtung auf, mit der eine Waschflüssigkeit auf die in den Waschkammern ausgebreiteten Textilien aufbringbar ist. Dabei ist mindestens eine Eigenschaft der zugeführten Waschflüssigkeit, insbesondere eine Temperatur, eine Menge oder ein Waschmittelgehalt der Waschflüssigkeit, in Abhängigkeit von dem detektierten Verschmutzungsgrad festgelegt.

Die erfindungsgemäße Waschmaschine benötigt deutlich weniger Wasser, Energie und Waschmittel als herkömmliche Waschmaschinen vor allem aus zwei Gründen:

Zum einen erlaubt es das Vorsehen mehrerer einzelner und relativ kleiner Waschkammern, die Textilien überlappungsfrei darin auszubreiten, bevor die Waschflüssigkeit zugeführt wird und der eigentliche Waschvorgang beginnt. Dadurch kann - gegebenenfalls mit einem zusätzlichen und vom Roboter bewirkten Wendevorgang der Textilie - deren gesamte Oberfläche direkt von der Waschflüssigkeit erreicht werden. Dies stellt ein wesentliches Unterscheidungsmerkmal zu den herkömmlichen trommelbasierten Waschmaschinen dar, bei denen die Wäsche in der Trommel fortwährend oder wiederholt in einer großen Menge an Waschflüssigkeit bewegt werden muss, damit die Waschflüssigkeit alle Bereiche der Textilien erreicht. Dieser herkömmliche Waschvorgang erfordert nicht nur eine große Menge an Waschflüssigkeit, um die Trommel zu füllen, sondern führt aufgrund der Bewegung überdies zu einer hohen mechanischen Belastung der Textilien. Die erfindungsgemäße trommelfreie Waschmaschine hingegen benötigt nur so viel Waschflüssigkeit, wie für eine Durchtränkung der Textilien erforderlich ist. Eine zusätzliche Bewegung oder mechanische Bearbeitung der Textilien ist zwar nicht ausgeschlossen, aber normalerweise nicht erforderlich.

Zum anderen ermöglicht es die Detektionseinrichtung, den Waschvorgang individuell an den jeweiligen Verschmutzungsgrad der Textilien anzupassen. Bei herkömmlichen trommelbasierten Waschmaschinen werden zwar für unterschiedliche Arten von Textilien ebenfalls unterschiedliche Waschprogramme verwendet. So lässt sich bei stärker verschmutzten Textilien die Intensität des Waschvorgangs beispielsweise durch ein Waschprogramm mit höheren Temperaturen oder die Zugabe von mehr Waschmittel erhöhen. Trotzdem bestimmt stets die am stärksten verschmutzte Textilie die Intensität des erforderlichen Waschprogramms mit der Folge, dass weniger verschmutzte Textilien der gleichen Behandlung unterzogen werden wie die am stärksten verschmutzten Textilien.

Durch die Erfindungsgemäße Unterteilung in mehreren Waschkammern ist es möglich, für jede Textilie ein optimal an ihren Verschmutzungsgrad angepasstes Waschprogramm festzulegen. Vorzugsweise befindet sich in jeder Waschkammer lediglich eine einzige größere Textilien oder einige wenige kleinere Textilien. So können beispielsweise zwei identische Kleidungsstücke, deren Verschmutzungsgrad sich unterscheidet, in unterschiedlichen Waschkammern unter unterschiedlichen Bedingungen gewaschen werden. Durch diese Individualisierung des Waschvorgangs lässt sich insgesamt eine große Menge an Wasser, Energie und Waschmittel einsparen.

Im Prinzip kommt in Betracht, in allen Waschkammern gleichzeitig das gleiche Waschprogramm durchzuführen. Günstiger ist es jedoch, wenn die Waschkammern unabhängig voneinander betreibbar sind. In jeder Waschkammer kann somit ein anderes und optimal an die darin ausgebreitete Textilie angepasstes Waschprogramm durchgeführt werden. Insbesondere kann den Waschkammern durch die Zuführeinrichtung Waschflüssigkeit mit unterschiedlichen Temperaturen zuführbar sein. Auf diese Weise können die in die Waschmaschine eingefüllten Textilien einfach nacheinander der nächsten frei gewordenen Waschkammer zugeführt werden, um dort mit dem optimal an den detektierten Verschmutzungsgrad angepassten Waschprogramm gewaschen zu werden.

Die Detektionseinrichtung kann dazu eingerichtet sein, neben dem Verschmutzungsgrad auch Informationen über die Art der Textilie zu erfassen. Hierzu zählen insbesondere das Material und die Farbe der Textilie. In vielen Fällen ist es möglich, mit der Detektionseinrichtung auch Informationen zu erfassen, die auf dem Waschetikett von Kleidungsstücken aufgedruckt sind. Die gewonnenen Informationen über die Art der Textilie können neben dem detektierten Verschmutzungsgrad dazu genutzt werden, ein optimales Waschprogramm für die jeweilige Textilie festzulegen und anschließend in der Waschkammer individuell durchzuführen.

Die Erfindung beruht wesentlich auf den in den letzten Jahren erzielten Fortschritten im Bereich der Robotik. Vor 20 Jahren wäre es undenkbar gewesen, dass ein Roboter eine Textilie erfasst und in einer kleinen Kammer gleichmäßig und ohne größere Falten ausbreitet. Mit Hilfe von Kameras, deren Bilder von hochentwickelten Bildverarbeitungsalgorithmen ausgewertet werden, und anderer Sensoren ist es mittlerweile möglich, Roboter Vorgänge durchführen zu lassen, für die in der Vergangenheit die Mitwirkung des Menschen mit seinem Möglichkeiten der Bildverarbeitung und der Geschicklichkeit der Hände zwingend erforderlich waren.

Um die Textilien in den Waschkammern auszubreiten, kann jeder Waschkammer jeweils ein eigener Roboter zugeordnet sein. Unter Zuordnung ist dabei zu verstehen, dass sich in jeder Waschkammer dauerhaft ein Roboter befindet oder in jede Waschkammer ein nur für diese Waschkammer zuständiger Roboter eingeführt werden kann, um dort die Textilien einzubringen, auszubreiten und nach Beendigung des Waschvorgangs wieder aus der Waschkammer zu entfernen. Alternativ teilen sich mehrere Waschkammern einen oder mehrere Roboter gemeinsam.

Ähnlich wie es inzwischen möglich ist, lackierte Oberflächen von Kraftfahrzeugkarosserien ohne Einsatz lackschädigender Bürsten zu reinigen, lassen sich inzwischen auch Textilien häufig ohne mechanische Einwirkung säubern. Voraussetzung hierfür sind chemisch hochwirksame Waschflüssigkeiten, die gezielt auf die Textilien aufgebracht werden.

Bei sehr starken lokalen Verschmutzungen kann es dennoch erforderlich und auch effizienter sein, wenn die Waschmaschine eine Bearbeitungseinrichtung aufweist, mit der eine Oberfläche der ausgebreiteten und mit der Waschflüssigkeit versehenen Textilien mechanisch bearbeitbar ist. Eine solche Bearbeitungseinrichtung kann beispielsweise einen Roboterarm umfassen, der endseitig eine drehbar gelagerte Kugel trägt. Mit dieser Kugel kann der Roboterarm die Oberfläche der ausgebreiteten Textilie unter Ausübung eines vorgebbaren Drucks bearbeiten und so die Waschflüssigkeit in einen noch intensiveren Kontakt mit den Fasern der Textilien bringen. Vorzugsweise erfolgt eine solche mechanische Bearbeitung lediglich an Stellen mit besonders starker Verschmutzung. Auf diese Weise wird die mechanische Belastung der Textilie auf das Nötigste reduziert.

Die Bearbeitungseinrichtung kann auch durch den jeweils zugeordneten Roboter gebildet sein, der zum Ausbreiten der Textilien in der Waschkammer verwendet wird. Um die Bearbeitung der Oberfläche einer Textilie durchzuführen, streicht ein Greifer des Roboters entweder direkt über die Oberfläche der Textilie, oder der Greifer ergreift vorher ein zusätzliches Bearbeitungselement, z.B. die vorstehend erwähnte Kugel. Als weitere Alternative kommt in Betracht, den Greifer gegen ein solches Bearbeitungselement auszutauschen, wozu die Roboterhand über eine geeignete Kupplung verfügen muss.

Bei einem Ausführungsbeispiel sind die Innenabmessungen der Waschkammern durch Verschieben von Waschkammerwänden veränderbar. Auf diese Weise kann man die Größe der Waschkammern an die Abmessungen der dort zu waschenden Textilie anpassen, was zu einem noch effizienteren Einsatz von Wasser und Energie führt.

Bei einem Ausführungsbeispiel haben die Waschkammern jeweils eine Bodenfläche. Der Roboter ist dazu eingerichtet, die Textilien überlappungsfrei auf den Bodenflächen der Waschkammern auszubreiten. Dies führt zu einer horizontalen Ausrichtung der Textilien während des Waschvorgangs, was mit Blick auf ein besonders gleichmäßiges Waschergebnis vorteilhaft ist. Solche waagerecht ausgerichteten Waschkammern können dann übereinander in der Waschmaschine angeordnet sein.

Alternativ hierzu können die Waschkammern vertikal ausgerichtet und in horizontaler Richtung nebeneinander in der Waschmaschine angeordnet sein. Dies ermöglicht es, dass die Textilien in den Waschkammern frei hängend anordenbar sind. Dadurch wird es einfacher, die Textilien auszubreiten, da die Schwerkraft das "Auseinanderziehen" der Textilien entlang der Vertikalen unterstützt. Das Aufhängen der Textilien kann aber im Einzelfall schwierig sein; außerdem läuft die Waschflüssigkeit dann an der Textilie herunter, was zu einem ungleichmäßigen Waschergebnis führen kann.

Die Detektionseinrichtung kann eine feststehende oder beweglich angeordnete Kamera umfassen. Unter Einsatz von (ggf. Kl-gestützten) Bilderkennungsalgorithmen kann der Verschmutzungsgrad dann in der Regel berührungsfrei an einer Verfärbung erkannt werden. Alternativ oder zusätzlich kann eine scannende Detektionseinrichtung eingesetzt werden, die dazu eingerichtet ist, mit einem Detektionsstrahl die Oberfläche der Textilien sukzessive abzutasten.

Bei dem von der Detektionseinrichtung den Textilien zugewiesenen Verschmutzungsgrad kann es sich um eine einfache numerische Größe, z.B. eine Zahl zwischen 0 und 10, handeln. Der Verschmutzungsgrad kann aber auch komplexere Informationen umfassen. Wenn die Detektionseinrichtung dazu eingerichtet ist, auf den Textilien Orte erhöhter Verschmutzung zu identifizieren, können diese Orte ebenfalls im Verschmutzungsgrad hinterlegt sein.

Vorzugsweise hat die Waschmaschine dann eine Steuereinrichtung, die dazu eingerichtet ist, die Zuführeinrichtung so anzusteuern, dass Orte auf den Textilien mit erhöhter Verschmutzung mit mehr und/oder heißerer Waschflüssigkeit und/oder mit intensiverer mechanischer Bearbeitung gewaschen werden.

Die Waschmaschine kann eine eigene Abwasserreinigungseinrichtung haben, die dazu eingerichtet ist, aus den Waschkammern abgeführte schmutzbelastete Waschflüssigkeit zu reinigen und die gereinigte Flüssigkeit zur Wiederverwendung zur Verfügung zu stellen. Durch Wiederverwendung der Waschflüssigkeit wird der Verbrauch an Frischwasser weiter gesenkt.

Bei einem Ausführungsbespiel hat die Waschmaschine eine Zuführöffnung und eine Bandfördereinrichtung, die dazu eingerichtet ist, Kleidungstücke, die von einer Bedienperson durch die Zuführöffnung der Waschmaschine zugeführt werden, zur Detektionseinrichtung zu fördern. Die Detektionseinrichtung kann dann einen weiteren Roboter umfassen, der dazu eingerichtet ist, die Textilien überlappungsfrei auf der Bandfördereinrichtung auszubreiten. Mit Hilfe der Bandfördereinrichtung können die Textilien dann an einer fest angebrachten Detektionseinrichtung vorbeigeführt werden, wodurch ein Scaneffekt erzielt wird.

Die Detektionseinrichtung kann verschiedene weitere Aufgaben wahrnehmen. Insbesondere kann sie dazu eingerichtet sein, ein Alarmsignal zu erzeugen, wenn sie nicht für den Waschvorgang vorgesehene Gegenstände in den Textilien und/oder Beschädigungen an den Textilien erkennt. Außerdem kann sie dazu eingerichtet sein, das Fabrikat der Textilie zu erkennen. Wenn die Waschmaschine über eine Datenschnittstelle verfügt und eine Beschädigung erkannt wird, können über die Datenschnittstelle Informationen bezüglich des Fabrikats einer beschädigten Textilie an eine App weitergeleitet werden. Über die App können Mitgliedern des Haushalts dann beispielsweise Angebote für den Kauf der gleichen oder einer ähnlichen Textilie angeboten werden.

Um Hosen besonders effizient zu waschen, kann zumindest eine Waschkammer eine Aufspanneinrichtung für Hosen aufweisen, die zwei in die Hosenbeine einführbare Elemente aufweist, die gemeinsam um eine Wendeachse drehbar angeordnet sind. Dadurch kann die Waschflüssigkeit die gesamt Oberfläche der Hose erreichen, ohne dass diese von dem Roboter in einem zeitaufwendigen Wendeprozess gewendet werden muss.

Die Waschkammern können außerdem Fixiermittel aufweisen, um darin ausgebreitete Textilien zu fixieren. Dies ist insbesondere dann zweckmäßig, wenn die Textilie auch mechanisch bearbeitet werden soll. Die Fixiermittel können passiv in dem Sinne sein, dass sie über eine Federwirkung verfügen, so dass die Textilie darin eingeführt oder eingesteckt werden kann. Es kommen aber auch aktive Fixiermittel in Betracht, die mit Hilfe eines kraftbetätigten Aktors die Textilie fixieren.

Vorzugsweise ist eine Überprüfungseinrichtung vorgesehen, die dazu eingerichtet ist, das Ergebnis des Waschvorgangs zu überprüfen und bei einem unzureichenden Waschergebnis einen weiteren Waschvorgang einzuleiten. Dies erlaubt es, den Waschvorgang zunächst mit wenig und vergleichsweise kühlem Wasser und mit wenig Waschmittel durchzuführen. Stellt die Überprüfungseinrichtung fest, dass das Waschergebnis unzureichend ist, kann der Waschvorgang mit mehr und/oder mit heißerem Wasser und/oder mit mehr Waschmittel wiederholt werden.

Die Überprüfungseinrichtung kann genauso wie die Detektionseinrichtung ausgebildet oder sogar durch diese gebildet sein. Wenn eine zentrale Überprüfungseinrichtung vorgesehen ist, müssen die Textilien bei einem unzureichenden Waschergebnis allerdings erneut in eine freie Waschkammer verbracht werden, was umständlich ist. Vorzugsweise enthält deswegen jede Waschkammer ihre eigene Überprüfungseinrichtung.

Die Waschmaschine kann auch eine Trocknungseinrichtung aufweisen, die dazu eingerichtet ist, die Textilien nach dem Waschvorgang zu trocknen. Die Trocknungseinrichtung kann beispielweise eine Walze aufweisen, mit der Waschflüssigkeit oder Spülflüssigkeit mechanisch aus den Textilien auspressbar ist. Wenn die Trocknungseinrichtung zusätzlich eine Wärmestrahlungsquelle aufweist, die dazu eingerichtet ist, Wärmestrahlung auf die Textilien zu richten, kann damit die verbleibende Restfeuchtigkeit entfernt werden.

Auch hier ist es möglich, entweder eine zentrale Trocknungskammer vorzusehen, die mit der Trocknungseinrichtung versehen ist, oder jede Waschkammer mit einer eigenen Trocknungseinrichtung auszustatten, so dass die Textilien nach dem Waschvorgang zum Trocknen in der jeweiligen Waschkammer verbleiben können.

### KURZE BESCHREIBUNG DER ZEICHNUNGEN

Nachfolgend werden Ausführungsbeispiele der Erfindung anhand der Zeichnungen näher erläutert. In diesen zeigen:
- Figur 1: eine Waschmaschine gemäß einem ersten Ausführungsbeispiel in einem schematischen seitlichen Schnitt;
- Figur 2: die Waschmaschine gemäß der Figur 1 in einem schematischen horizontalen Schnitt;
- Figur 3: eine Variante mit 8 Waschkammern pro Ebene in einer an die Figur 2 angelehnten Darstellung;
- Figur 4: eine Waschkammer mit einer Bearbeitungseinrichtung zur mechanischen Bearbeitung der Textilien in einem schematischen seitlichen Schnitt; und
- Figur 5: eine Waschkammer mit einer Aufspanneinrichtung für das Waschen von Hosen in einer an die Figur 4 angelehnten Darstellung.

### BESCHREIBUNG BEVORZUGTER AUSFÜHRUNGSBEISPIELE

### 1. Erstes Ausführungsbeispiel

Die Figur 1 zeigt eine insgesamt mit 10 bezeichnete Waschmaschine gemäß einem ersten Ausführungsbeispiel in einem schematischen seitlichen Schnitt.

Die Waschmaschine 10 hat ein Gehäuse 12 mit einer oberen Abdeckung 14, an der ein Einfülltrichter 16 ausgebildet ist. Dort eingefüllte Textilien 18 fallen über eine Zuführöffnung 20 in einen Sammelraum 22, wo die Textilien 18 gesammelt werden.

Im dargestellten Ausführungsbeispiel weist der Sammelraum 22 an der links dargestellten Seitenwand eine Entnahmeöffnung 24 auf, über welche die im Sammelraum 22 gesammelten Textilien 18 einzeln entnommen werden können. Mit Hilfe eines verfahrbar angeordneten Stempels 25 können die Textilien 18 im Sammelraum 22 sensorgesteuert in Richtung der Entnahmeöffnung 24 geschoben werden.

An den Sammelraum 22 schließt sich links ein Detektionsraum 26 mit einer Detektionseinrichtung 28 an, die eine Bandfördereinrichtung 30, einen von einem verstellbaren Arm 31 getragenen und als Kamera ausgebildeten Sensor 32 und drei Roboter 34-1 bis 34-3 umfasst. Jeder Roboter 34-1 bis 34-3 hat einen beweglichen Arm 36, der endseitig einen Greifer 38 trägt. Die Roboter 34-1 bis 34-3 sind in einer nicht näher dargestellten Weise so an einer Verstelldecke 35 befestigt, dass sie jeweils in allen drei Raumrichtungen x, y, z verfahren werden können. Dadurch können die Greifer 38 Textilien 18 an allen Orten auf der Bandfördereinrichtung 30 erfassen. Dadurch ist es beispielsweise möglich, die drei Roboter 34-1 bis 34-3 so zu verfahren, dass sie nebeneinander (d.h. mit gleicher x-Koordinate und somit d.h. senkrecht zur Ebene der Figur 1) aufgereiht sind.

Die Roboter 34-1 bis 34-3 haben die Aufgabe, eine Textilie 18 über die Entnahmeöffnung 24 aus dem Sammelraum 22 zu entnehmen und auf der Bandfördereinrichtung 30 flach und ohne eine andere Textilie zu überlappen auszubreiten. Die ausgebreitete Textilie 18 wird mithilfe der Bandfördereinrichtung 30 am Sensor 32 vorbeigeführt, der Bewegungen entlang der γ-Richtung ausführt. Bei geeigneter Koordination mit der Steuerung der Bandfördereinrichtung 30 lässt sich somit die gesamte Oberfläche der ausgebreiteten Textilie 18 mit einem mäanderförmigen Scanpfad abtasten.

Der Sensor 32 dient dazu, Verschmutzungen der der Textilie 18 zu erkennen und ihr einen Verschmutzungsgrad zuzuordnen. Dazu erfasst der Sensor 32 insbesondere lokale Farbänderungen, aus denen Rückschlüsse über die Verschmutzung gezogen werden können. Darüber hinaus kann der Sensor beispielsweise erfassen, ob in den Textilien nicht für den Waschvorgang vorgesehene Gegenstände wie Papiertaschentücher oder Bonbons enthalten sind. In solchen Fällen kann die Detektionseinrichtung 28 ein Alarmsignal auslösen. Gleiches gilt, wenn die Detektionseinrichtung 28 einen Riss oder eine andere Beschädigung an der Textilie 18 erkennt, die durch einen nachfolgenden Waschvorgang noch verstärkt würde. Über eine Funkschnittstelle 39 wird diese Information an eine App übertragen, die eine Bedienperson über die detektierte Beschädigung informiert und ihr auf Wunsch auch webbasiert Angebote für eine neue Textilie machen kann.

Wenn der Scanvorgang abgeschlossen ist, wird die Textilie 18 mithilfe der Roboter 34-1 bis 34-3 angehoben und gewendet, um auch die Rückseite der Textilie mithilfe des Sensors 32 abzuscannen.

Wenn der gesamte Scanvorgang abgeschlossen ist, wird der Textilie 18 ein Verschmutzungsgrad zugeordnet. Zusätzlich können Orte hinterlegt werden, an denen eine besonders hohe Verschmutzung erfasst wurde.

Die Textilie 18 wird nun in eine von sechs Waschkammern 40-1 bis 40-6 verbracht. Im dargestellten Ausführungsbeispiel haben alle Waschkammern 40-1 bis 40-6 die gleichen Abmessungen, so dass es keine Rolle spielt, in welche der Waschkammern 40-1 bis 40-6 das betreffende Textil 18 verbracht wird, sofern die Waschkammer frei ist. Hier wird der Einfachheit halber unterstellt, dass die obere Waschkammer 40-1 frei ist, weswegen die Textilie 18 dorthin verbracht wird.

Im dargestellten Ausführungsbeispiel sind die Waschkammern 40-1 bis 40-6 nicht nur gleich groß, sondern auch identisch aufgebaut. Jede Waschkammer 40 hat eine Bodenfläche 42, zwei Roboter 44-1 und 44-2, eine Überprüfungseinrichtung 46, eine verfahrbare Walze 48, eine insgesamt mit 50 bezeichnete Zuführeinrichtung für die Zufuhr von Waschflüssigkeit und eine Anordnung von Wärmestrahlungsquellen 52. Die Waschkammern 40 verfügen an ihrer Vorder- und Rückseite jeweils über eine Klappe 54 bzw. 56, mit der die Waschkammer 40 beladen bzw. entladen werden kann. Die Klappen 54, 56 sind gegensinnig angeschlagen, so dass die links dargestellte Klappe 54 sich nach oben und die rechts dargestellte Klappe 56 nach unten öffnen lässt. Wird die links dargestellte Klappe 54 geöffnet, fällt eine Textilie 18 von der Bandfördereinrichtung 30 aufgrund ihrer Schwerkraft auf die Klappe 54 und kann dort von den Robotern 44-1 und 44-2 erfasst und auf der Bodenfläche 42 der zu beladenden Kammer 40-1 ausgebreitet werden. In der Kammer 40-1 ist eine Textilie 18a fast vollständig ausgebreitet, während eine zweite Textilie 18b sich gerade auf der Klappe 54 befindet und von dem Roboter 44-1 in die Waschkammer 40-1 gezogen wird. Wenn eine größere oder mehrere kleiner Textilien 18 alle auf der Bodenfläche 42 der Waschkammer 40 ausgebreitet sind, kann der Waschvorgang beginnen.

In der zweiten Waschkammer 40-2 findet ein solcher Waschvorgang gerade statt. Zu diesem Zweck bringt die Zuführeinrichtung 50 eine Waschflüssigkeit W auf die dort ausgebreiteten Textilien 18 auf. Die Waschflüssigkeit W wird über eine Zuführleitung 60 zugeführt, tritt über Düsen 62 in die Waschkammer 40-2 ein und beregnet dort die auf der Bodenfläche 42 ausgebreiteten Textilien 18. Die Austrittsdüsen 62 werden dabei von einer Steuereinrichtung 63 individuell so angesteuert, dass möglichst wenig Waschflüssigkeit auf Bereiche der Bodenfläche 42 gelangt, die nicht von einer Textilie 18 bedeckt sind. Die Zuführleitung 60 der Zuführeinrichtung 50 ist mit einer nicht dargestellten Leitung mit einer unten im Gehäuse 12 angeordneten Frischwasseraufbereitungseinrichtung 70 verbunden, in der von einem Frischwasseranschluss 71 bezogenes Frischwasser aufgeheizt und mit einem Waschmittel versehen wird.

Über die Zuführeinrichtung 50 wird auch Frischwasser zugeführt, um die Textilien zu spülen und Waschmittelreste zu entfernen. Bei Bedarf kann die entlang der x-Richtung verfahrbare Walze 48 über die Textilien 18 gefahren werden, um die aufgesaugte Waschflüssigkeit herauszupressen und anschließend durch klares Spülwasser zu ersetzen.

Wenn die Überprüfungseinrichtung 46 festgestellt hat, dass alle Textilien in der Waschkammer 40-2 sauber sind, wird der eigentliche Waschvorgang beendet. Diese Überprüfung des Verschmutzungsgrads mithilfe der Überprüfungseinrichtung 46 findet gerade in der dritten Waschkammer 40-3 statt. Die Überprüfungseinrichtung 46 kann ähnlich wie die Detektionseinrichtung 28 aufgebaut sein und umfasst einen Sensor 51, mit dem die Verschmutzung der Textilien detektiert werden kann. Ist das Ergebnis des Waschvorgangs hingegen unzureichend, wird dieser wiederholt, wobei gegebenenfalls eine Waschflüssigkeit mit einer höheren Temperatur und/mit mehr Waschmittel zugeführt wird.

Schmutzbehaftete Waschflüssigkeit und Spülwassers wird über Öffnungen in der Bodenfläche 42 abgeleitet, die nur in der Figur 5 dargestellt sind, und einer Abwasserreinigungseinheit 72 zugeleitet. Dort wird das Abwasser gefiltert, so dass ein Teil über eine Zuleitung 74 wieder über die Frischwasseraufbereitungseinrichtung 70 einer Wiederverwendung zugeführt werden kann. Der stärker verschmutzte Rest des Abwassers wird über einen Abwasseranschluss 76 nach außen geleitet.

Die Textilien 18 können in den Waschkammern 40 auch getrocknet werden. In der vierten Waschkammer 40-4 findet eine solche Trocknung in einer ersten Stufe statt. Hierzu fährt die Walze 48 über die Textilien und presst darin enthaltenes Spülwasser aus. Dieser Vorgang kann gegebenenfalls mit steigendem Anpressdruck der Walze 48 wiederholt werden.

Die zweite Stufe der Trocknung besteht in der Bestrahlung der Textilien mit Wärmestrahlung, die von den Wärmestrahlungsquellen 52 erzeugt wird. Diese Nachtrocknung mithilfe der Wärmestrahlung findet gerade in der Waschkammer 40-5 statt. Für eine raschere und energiesparendere Trocknung können die Textilien 18 mithilfe der Roboter 40 einmal oder bei Bedarf auch mehrfach gewendet werden. Um den Grad der Trocknung festzustellen, können an sich bekannte zusätzliche Sensoren in den Waschkammern 40 angeordnet sein (nicht dargestellt).

Nach abgeschlossener Trocknung mit dem gewünschten Trocknungsgrad werden die Textilien 18 mithilfe der Roboter 44 aus der jeweiligen Waschkammer entfernt. In der unten dargestellten Waschkammer 40-6 ist dieser Vorgang dargestellt. Hierzu wird die rechte Klappe 56 geöffnet, so dass die Roboter 44 die gegriffenen Textilien aus der Waschkammer 40-6 ausbringen können. Von dort aus fallen sie in einen weiteren Sammelraum 78 am Boden des Gehäuses 12. Von dort können Sie von ein Bedienperson über eine Zugangsöffnung 80 entnommen werden.

Die Figur 2 zeigt die Waschmaschine 10 schematisch in einem horizontalen Schnitt. Darin ist erkennbar, dass mehrere Waschkammern nicht nur übereinander, sondern auch nebeneinander angeordnet sind. Im dargestellten Ausführungsbeispiel sind in jeder der N = 6 Ebenen M = 4 langgestreckte Waschkammern 40-k-1 bis 40-k-4 angeordnet, wobei k = 1... N gilt. Somit stehen insgesamt N x M = 24 Waschkammern 40 zur Verfügung.

Im dargestellten Ausführungsbeispiel ist die sich entlang der x-Richtung erstreckende Seitenwand zwischen den Waschkammern 40-k-1 und 40-k-2 entlang der γ-Richtung verschiebbar, wie dies durch einen Doppelpfeil angedeutet ist. Dadurch können die Innenabmessungen der beiden Waschkammern 40-k-1 und 40-k-2 in den Grenzen verändert werden, die durch gestrichelte Linien angedeutet sind. Dies kann zweckmäßig sein, wenn besonders große Textilien wie z.B. Handtücher gewaschen werden sollen.

Die Figur 3 zeigt in einer der Figur 2 entsprechenden Darstellung eine Variante, bei der in der Ebene k nicht M = 4, sondern M = 8 Waschkammern 40-k-1 bis 40-k-8 angeordnet sind.

In unterschiedlichen Ebenen k können auch unterschiedlich große Waschkammern 40 angeordnet sein. Dadurch kann den sehr unterschiedlichen Abmessungen der zu waschenden Textilien Rechnung getragen werden.

### 2. Weitere Ausführungsbeispiele

Die Figur 4 zeigt eine Waschkammer 40', in der nur ein Roboter 44 angeordnet ist. Um die Textilien 18 in die Waschkammer 40' einzubringen und daraus zu entfernen, sind der Waschkammer 40' zwei weitere Roboter 44'-1 und 44'-2 zugeordnet, die jedoch nicht innerhalb der Waschkammer 40', sondern außerhalb davon am Gehäuse 12 der Waschmaschine 10 befestigt sind.

In der Figur 4 sind außerdem die Öffnungen 82 in der Bodenfläche 42 der Kammer 40' erkennbar, über die verbrauchte Waschflüssigkeit und Spülflüssigkeit abfließen und über eine Abfuhrleitung 84 der Abwasserreinigungseinheit 72 zugeführt werden können.

Die in der Figur 4 gezeigte Waschkammer 40' unterscheidet sich ferner dadurch von den in der Figur 1 gezeigten Waschkammern 40, dass in ihr eine Bearbeitungseinrichtung 86 angeordnet ist. Diese ist wie der Roboter 44 ausgebildet, trägt aber keinen Greifer, sondern eine rotierbare Kugel 88, die zur mechanischen Bearbeitung von stark verschmutzten Stellen über die Textilie 18 gerollt wird. Dadurch wird ein ähnlicher Effekt erzielt, wie man ihn bei einer Handwäsche durch Reiben mit dem Daumenballen oder Handrücken erzielt.

Bei der in der Figur 5 gezeigten Variante hat die Waschkammer 40" nur eine Öffnung, die mit einer Schiebetüre 90 verschließbar ist. An der gegenüberliegenden Stirnfläche 92 ist eine Aufspanneinrichtung 94 befestigt, die zwei in z-Richtung hintereinander angeordnete Stangen umfasst, von denen in der Figur 5 nur die vordere zum Betrachter weisende Stange 96 erkennbar ist. Die beiden Stangen 96 sind mithilfe einer Wendevorrichtung 98 um eine gemeinsame Achse 100 drehbar.

Die Aufspanneinrichtung 94 dient dazu, eine in die Waschkammer 40" eingeführte Hose 18c aufzuspannen. Jedes Hosenbein wird dabei mithilfe der Roboter 44 auf eine der Stangen 96 geschoben. Mithilfe eines Fixiermittels 102, das als mit Hilfe eines Aktuators verstellbaren Anpressstempel ausgebildet sein kann, kann die Hose 18c während des Waschvorgangs auf den Stangen 96 fixiert werden. Mithilfe der Wendevorrichtung 96 lässt sich die Hose 18c wenden, so dass auch die Rückseite der Hose 18c in der oben beschriebenen Weise durch Zufuhr von Waschflüssigkeit gewaschen werden kann.

### 3. Wichtige Erfindungsaspekte

Wichtige Aspekte der vorliegenden Erfindung sind in den nachfolgenden Sätzen zusammengefasst:
1. Trommelfreie Waschmaschine zum Waschen von Textilien, umfassend:
   eine Detektionseinrichtung, die dazu eingerichtet ist, einen Verschmutzungsgrad der Textilien zu detektieren,
   mehrere Waschkammern,
   einen Roboter, der dazu eingerichtet ist, die gescannten Textilien überlappungsfrei und ausgebreitet in den Waschkammern anzuordnen, und
   eine Zuführeinrichtung, mit der eine Waschflüssigkeit auf die in den Waschkammern ausgebreiteten Textilien aufbringbar ist, wobei mindestens eine Eigenschaft der zugeführten Waschflüssigkeit, insbesondere eine Temperatur, eine Menge oder ein Waschmittelgehalt der Waschflüssigkeit, in Abhängigkeit von dem detektierten Verschmutzungsgrad festgelegt ist.
2. Waschmaschine nach Satz 1, dadurch gekennzeichnet, dass jeder Waschkammer jeweils ein eigener Roboter zugeordnet ist.
3. Waschmaschine nach Satz 1 oder 2, gekennzeichnet durch eine Bearbeitungseinrichtung, mit der eine Oberfläche der ausgebreiteten und mit der Waschflüssigkeit versehenen Textilien mechanisch bearbeitbar ist.
4. Waschmaschine nach den Sätzen 2 und 3, dadurch gekennzeichnet, dass die Bearbeitungseinrichtung durch den jeweils zugeordneten Roboter gebildet wird.
5. Waschmaschine nach einem der vorhergehenden Sätze, dadurch gekennzeichnet, dass die Innenabmessungen der Waschkammern durch Verschieben von Waschkammerwänden veränderbar sind.
6. Waschmaschine nach einem der vorhergehenden Sätze, dadurch gekennzeichnet, dass die Waschkammern jeweils eine Bodenfläche haben, und dass der Roboter dazu eingerichtet ist, die Textilien überlappungsfrei auf den Bodenflächen der Waschkammern auszubreiten.
7. Waschmaschine nach Satz 6, dadurch gekennzeichnet, dass die Waschkammern in vertikaler Richtung übereinander angeordnet sind.
8. Waschmaschine nach einem der Sätze 1 bis 5, dadurch gekennzeichnet, dass die Textilien in den Waschkammern frei hängend anordenbar sind.
9. Waschmaschine nach Satz 8, dadurch gekennzeichnet, dass die Waschkammern in horizontaler Richtung nebeneinander angeordnet sind.
10. Waschmaschine nach einem der vorhergehenden Sätze, dadurch gekennzeichnet, dass die Detektionseinrichtung eine feststehende oder beweglich angeordnete Kamera umfasst.
11. Waschmaschine nach einem der vorhergehenden Sätze, dadurch gekennzeichnet, dass die Detektionseinrichtung dazu eingerichtet ist, auf den Textilien Orte erhöhter Verschmutzung zu identifizieren.
12. Waschmaschine nach Satz 12, gekennzeichnet durch eine Steuereinrichtung, die dazu eingerichtet ist, die Zuführeinrichtung so anzusteuern, dass Orte auf den Textilien mit erhöhter Verschmutzung mit mehr Waschflüssigkeit und/oder mit heißerer Waschflüssigkeit und/oder mit intensiverer mechanischer Bearbeitung gewaschen werden.
13. Waschmaschine nach einem der vorhergehenden Sätze, gekennzeichnet durch eine Abwasserreinigungseinrichtung, die dazu eingerichtet ist, aus den Waschkammern abgeführte schmutzbelastete Waschflüssigkeit zu reinigen und die gereinigte Flüssigkeit zur Wiederverwendung zur Verfügung zu stellen.
14. Waschmaschine nach einem der vorhergehenden Sätze, dadurch gekennzeichnet, dass die Waschkammern unabhängig voneinander betreibbar sind.
15. Waschmaschine nach Satz 15, dadurch gekennzeichnet, dass den Waschkammern durch die Zuführeinrichtung Waschflüssigkeit mit unterschiedlichen Temperaturen zuführbar ist.
16. Waschmaschine nach einem der vorhergehenden Sätze, gekennzeichnet durch eine Zuführöffnung und eine Bandfördereinrichtung, die dazu eingerichtet ist, Kleidungstücke, die von einer Bedienperson durch die Zuführöffnung der Waschmaschine zugeführt werden, zur Detektionseinrichtung zu fördern.
17. Waschmaschine nach Satz 17, dadurch gekennzeichnet, dass die Detektionseinrichtung einen weiteren Roboter aufweist, der dazu eingerichtet ist, die Textilien überlappungsfrei auf der Bandfördereinrichtung auszubreiten.
18. Waschmaschine nach einem der vorhergehenden Sätze, dadurch gekennzeichnet, dass die Detektionseinrichtung dazu eingerichtet ist, ein Alarmsignal zu erzeugen, wenn sie nicht für den Waschvorgang vorgesehene Gegenstände in den Textilien und/oder Beschädigungen an den Textilien erkennt.
19. Waschmaschine nach einem der vorhergehenden Sätze, dadurch gekennzeichnet, dass die Detektionseinrichtung dazu eingerichtet ist, das Fabrikat der Textilie zu erkennen.
20. Waschmaschine nach Satz 20, gekennzeichnet durch eine Datenschnittstelle, über die von der Waschmaschine Informationen bezüglich des Fabrikats der beschädigten Textilie an eine App weiterleitbar sind.
21. Waschmaschine nach einem der vorhergehenden Sätze, dadurch gekennzeichnet, dass zumindest eine Waschkammer eine Aufspanneinrichtung für Hosen aufweist, die zwei in die Hosenbeine einführbare Elemente aufweist, die gemeinsam um eine Wendeachse drehbar angeordnet sind.
22. Waschmaschine nach einem der vorhergehenden Sätze, dadurch gekennzeichnet, dass die Waschkammern Fixiermittel aufweisen, um darin ausgebreitete Textilien während einer mechanischen Bearbeitung zu fixieren.
23. Waschmaschine nach einem der vorhergehenden Sätze, gekennzeichnet durch eine Überprüfungseinrichtung, die dazu eingerichtet ist, das Ergebnis des Waschvorgangs zu überprüfen und bei unzureichendem Waschergebnis einen weiteren Waschvorgang einzuleiten.
24. Waschmaschine nach einem der vorhergehenden Sätze, gekennzeichnet durch eine Trocknungseinrichtung, die dazu eingerichtet ist, die Textilien nach dem Waschvorgang zu trocknen.
25. Waschmaschine nach Satz 25, dadurch gekennzeichnet, dass die Trocknungseinrichtung eine Walze aufweist, mit der Waschflüssigkeit und/oder Spülflüssigkeit mechanisch aus den Textilien auspressbar ist.
26. Waschmaschine nach Satz 25 oder 26, dadurch gekennzeichnet, dass die Trocknungseinrichtung eine Wärmestrahlungsquelle aufweist, die dazu eingerichtet ist, Wärmestrahlung auf die Textilien zu richten.
27. Waschmaschine nach einem der Sätze 25 bis 27, dadurch gekennzeichnet, dass zumindest eine Waschkammer über eine eigene Trocknungseinrichtung verfügt, so dass die Textilien nach dem Waschvorgang zum Trocknen in der Waschkammer verbleiben können.

## Patentansprüche

1. Trommelfreie Waschmaschine zum Waschen von Textilien (18, 18a, 18b, 18c), umfassend:
eine Detektionseinrichtung (28), die dazu eingerichtet ist, einen Verschmutzungsgrad der Textilien zu detektieren,
mehrere Waschkammern (40, 40-1 bis 40-6, 40-k-1 bis 40-k-8),
einen Roboter (44, 44-1, 44-2, 44'-1, 44'-2) der dazu eingerichtet ist, die gescannten Textilien überlappungsfrei und ausgebreitet in den Waschkammern anzuordnen, und
eine Zuführeinrichtung (50), mit der eine Waschflüssigkeit (W) auf die in den Waschkammern (40, 40-1 bis 40-6, 40-k-1 bis 40-k-8) ausgebreiteten Textilien (18, 18a, 18b, 18c) aufbringbar ist, wobei mindestens eine Eigenschaft der zugeführten Waschflüssigkeit (W), insbesondere eine Temperatur, eine Menge oder ein Waschmittelgehalt der Waschflüssigkeit, in Abhängigkeit von dem detektierten Verschmutzungsgrad festgelegt ist.

2. Waschmaschine nach Anspruch, **gekennzeichnet durch** eine Bearbeitungseinrichtung (86), mit der eine Oberfläche der ausgebreiteten und mit der Waschflüssigkeit (W) versehenen Textilien (18, 18a, 18b, 18c) mechanisch bearbeitbar ist.

3. Waschmaschine nach einem der vorhergehenden Ansprüche, **dadurch gekennzeichnet, dass** die Innenabmessungen der Waschkammern (40-k-1) durch Verschieben von Waschkammerwänden (82) veränderbar sind.

4. Waschmaschine nach einem der vorhergehenden Ansprüche, **dadurch gekennzeichnet, dass** die Waschkammern (40, 40-1 bis 40-6, 40-k-1 bis 40-k-8) jeweils eine Bodenfläche (42) haben, und dass der Roboter (44, 44-1, 44-2, 44'-1, 44'-2) dazu eingerichtet ist, die Textilien überlappungsfrei auf den Bodenflächen der Waschkammern auszubreiten.

5. Waschmaschine nach einem der vorhergehenden Ansprüche, **dadurch gekennzeichnet, dass** die Detektionseinrichtung (28) eine feststehende oder beweglich angeordnete Kamera (32) umfasst.

6. Waschmaschine nach einem der vorhergehenden Ansprüche, **dadurch gekennzeichnet, dass** die Detektionseinrichtung (28) dazu eingerichtet ist, auf den Textilien Orte erhöhter Verschmutzung zu identifizieren.

7. Waschmaschine nach Anspruch 6, **gekennzeichnet durch** eine Steuereinrichtung (63), die dazu eingerichtet ist, die Zuführeinrichtung (50) so anzusteuern, dass Orte auf den Textilien mit erhöhter Verschmutzung mit mehr Waschflüssigkeit und/oder mit heißerer Waschflüssigkeit und/oder mit intensiverer mechanischer Bearbeitung gewaschen werden.

8. Waschmaschine nach einem der vorhergehenden Ansprüche, **dadurch gekennzeichnet, dass** die Waschkammern (40, 40-1 bis 40-6, 40-k-1 bis 40-k-8) unabhängig voneinander betreibbar sind.

9. Waschmaschine nach einem der vorhergehenden Ansprüche, **gekennzeichnet durch** eine Zuführöffnung (20) und eine Bandfördereinrichtung (30), die dazu eingerichtet ist, Kleidungstücke (18), die von einer Bedienperson durch die Zuführöffnung (20) der Waschmaschine (10) zugeführt werden, zur Detektionseinrichtung (28) zu fördern.

10. Waschmaschine nach einem der vorhergehenden Ansprüche, **dadurch gekennzeichnet, dass** die Detektionseinrichtung (28) dazu eingerichtet ist, ein Alarmsignal zu erzeugen, wenn sie nicht für den Waschvorgang vorgesehene Gegenstände in den Textilien und/oder Beschädigungen an den Textilien erkennt.

11. Waschmaschine nach einem der vorhergehenden Ansprüche, **dadurch gekennzeichnet, dass** zumindest eine Waschkammer eine Aufspanneinrichtung (94) für Hosen (18c) aufweist, die zwei in die Hosenbeine einführbare Elemente (96) aufweist, die gemeinsam um eine Wendeachse (100) drehbar angeordnet sind.

12. Waschmaschine nach einem der vorhergehenden Ansprüche, **dadurch gekennzeichnet, dass** die Waschkammern Fixiermittel (102) aufweisen, um darin ausgebreitete Textilien (18c) während einer mechanischen Bearbeitung zu fixieren.

13. Waschmaschine nach einem der vorhergehenden Ansprüche, **gekennzeichnet durch** eine Überprüfungseinrichtung (46), die dazu eingerichtet ist, das Ergebnis des Waschvorgangs zu überprüfen und bei unzureichendem Waschergebnis einen weiteren Waschvorgang einzuleiten.

14. Waschmaschine nach einem der vorhergehenden Ansprüche, **gekennzeichnet durch** eine Trocknungseinrichtung (48, 52), die dazu eingerichtet ist, die Textilien nach dem Waschvorgang zu trocknen.

15. Waschmaschine nach Anspruch 14, **dadurch gekennzeichnet, dass** die Trocknungseinrichtung eine Walze (48) aufweist, mit der Waschflüssigkeit und/oder Spülflüssigkeit mechanisch aus den Textilien auspressbar ist.

16. Waschmaschine nach Anspruch 14 oder 15, **dadurch gekennzeichnet, dass** die Trocknungseinrichtung eine Wärmestrahlungsquelle (52) aufweist, die dazu eingerichtet ist, Wärmestrahlung auf die Textilien zu richten.
